# EUROPÄISCHE PATENTSCHRIFT

(11) **EP 1 156 212 B1**
(45) Veröffentlichungstag und Bekanntmachung des Hinweises auf die Patenterteilung: **28.04.2010**
(21) Anmeldenummer: 01102330.6
(22) Anmeldetag: 01.02.2001
(51) Int. Cl.: F04B 1/12, F04B 53/16

(54) **Axialkolbenmaschine mit in Führungsbuchsen einer Zylindertrommel verschiebbar gelagerten Kolben**
Axial piston machine with cylinder sleeves for the reciprocating pistons
Machine à piston alternatif axial avec des chemises de cylindre pour les pistons

(30) Priorität: 16.05.2000 DE 10023849
(43) Veröffentlichungstag der Anmeldung: 21.11.2001
(73) Patentinhaber: Brueninghaus Hydromatik GmbH, 89275 Elchingen (DE)
(72) Erfinder: Schniederjan, Reinhold, 89233 Neu-Ulm (DE); Kurz, Herbert, 89073 Ulm (DE); Hörmann, Werner, 89257 Illertissen (DE)
(74) Vertreter: Körfer, Thomas

(56) Entgegenhaltungen:
- DE-A- 2 812 418
- DE-A- 4 029 295
- DE-A- 4 301 126
- DE-A- 19 521 259
- DE-A- 19 747 850
- US-A- 5 572 920

## Beschreibung

Die Erfindung bezieht sich auf eine Axialkolbenmaschine nach dem Oberbegriff des Anspruchs 1.

Aus der Offenlegungsschrift DE 197 47 850 A1 ist eine Kolbenpumpe bekannt, die insbesondere für eine hydraulische, schlupfgeregelte Fahrzeugbremsanlage vorgesehen ist. Um einen Totraum der Kolbenpumpe zu verkleinern, schlägt die Druckschrift vor, einen Verdrängungskörper mittels eines Halteteils am Kolben anzubringen, der in einen Innenraum einer als Schraubenfeder ausgebildeten Schließfeder eines in den Kolben integrierten Ventils hineinragt. Ebenso dient die Ausbildung der Ventilschließfeder und einer Kolbenrückstellfeder mit rechteckförmigen Windungsquerschnitt der Verkleinerung des Totraums der Kolbenpumpe. Die Verkleinerung des Totraums erhöht den Wirkungsgrad der Kolbenpumpe.

Aus der Offenlegungsschrift DE 43 01 126 A1 ist ein Verfahren zum Montieren einer Laufbuchse in einem Grundkörper einer hydraulischen Maschine und eine hydraulische Maschine bekannt. Es wird ein Verfahren zum Montieren einer Laufbuchse in einem Grundkörper einer hydraulischen Maschine, bei dem die Laufbuchse in eine mit einer Nut in der Innenwand versehene Zylinderbohrung eingesetzt wird, und eine hydraulische Maschine angegeben. Dabei sollen Materialien für die Laufbuchse verwendet werden können, die nicht oder nur schwer verformbar sind.
Dazu wird eine Nut auf der Außenwand der Laufbuchse erzeugt, die Laufbuchse wird so weit in den Grundkörper eingeführt, dass sich die Innenwand-Nut und die Außenwand-Nut zumindest teilweise überdecken, und ein Verriegelungselement wird zumindest formschlüssig in einen durch die Innenwand-Nut und die Außenwand-Nut gebildeten Nutraum eingebracht.

In der DT 25 21 182 A1, welche als nächstkommender Stand der Technik angesehen wird, ist eine Kolbenmaschine dieser Art in Form einer Schrägscheiben-Axialkolbenmaschine beschrieben. Bei dieser bekannten Ausgestaltung ist die Länge der Führungsbuchsen, deren Innenmantelflächen mit einem reibungsarmen Werkstoff beschichtet sind, nur so lang bemessen, daß sich die vordere Stirnfläche der Kolben in deren Rückhubendstellungen geringfügig vor den vorderen Enden der Laufbuchsen befinden.

In der DE 28 12 418 A1 ist eine Zylindertrommel für eine hydrostatische Kolbenmaschine beschrieben, in der Führungsbuchsen in Buchsenlöchern angeordnet sind, wobei die Länge der Führungsbuchsen der Länge der Buchsenlöcher entspricht.

Im Funktionsbetrieb einer vorliegenden Kolbenmaschine greifen an den Führungsbuchsen axial wirksame Kraftkomponenten an, die durch die Reibung zwischen den Kolben und den Führungsbuchsen erzeugt werden. Es bedarf deshalb einer Fixierung der Führungsbuchsen in den Buchsenlöchern. Hierzu sind bereits verschiedene Maßnahmen vorgeschlagen worden, nämlich unter anderem die Maßnahme, Führungsbuchsen in die Buchsenlöcher einzupressen, so daß die Führungsbuchsen mit einem Preßsitz in den Buchsenlöchern angeordnet und dadurch axial arretiert sind. Im Funktionsbetrieb können die vorgenannten Kraftkomponenten insbesondere bei großen Betriebslasten so groß werden, daß die Führungsbuchsen in den Buchsenlöchern axial verschoben werden, insbesondere im Motorbetrieb aus den Buchsenlöchern herausgezogen werden.

Der Erfindung liegt die Aufgabe zugrunde, eine Kolbenmaschine oder eine Führungsbuchse der eingangs angegebenen Arten so auszugestalten, daß die Gefahr einer axialen Verschiebung der Führungsbuchse im Funktionsbetrieb verringert ist.

Diese Aufgabe wird durch die Merkmale des Anspruchs 1 gelöst.

Bei den erfindungsgemäßen Ausgestaltungen nach Anspruch 1 weist jeweils die Innenmantelfläche der Führungsbuchse im Bereich ihres Kopfendes eine Querschnitterweiterung auf. Hierdurch wirkt im Funktionsbetrieb der Arbeitsdruck in den zugehörigen Arbeitskammern mit radial nach außen gerichteten Druckkräften gegen die Innenwandung der Querschnittserweiterung, wobei die Druckkräfte den die Querschnittserweiterung aufweisenden Längsabschnitt der Führungsbuchse spreizen und gegen die Innenwandung des zugehörigen Buchsenlochs drücken. Hierdurch wird eine radial wirksame Klemmkraft zwischen dem verjüngten Längsabschnitt der Führungsbuchse und der Innenwandung des Buchsenlochs erzeugt, die den Sitz der Führungsbuchse im Buchsenloch festigt bzw. stabilisiert. Dies erfolgt im Funktionsbetrieb selbsttätig durch den Arbeitsdruck in den zugehörigen Arbeitskammern.

Bei der erfindungsgemäßen Ausgestaltung ist somit die Spreizung der Führungsbuchse in einen Teil der Führungsbuchse verlegt, den der Kolben nicht berührt. Die erfindungsemäße Ausgestaltung führt somit zu keiner Vergrößerung der Reibung zwischen dem Kolben und der Führungsbuchse und auch nicht zu zusätzlichen aus der Reibung resultierenden axialen Kräften.

Die erfindungsgemäßen Ausgestaltungen sind nicht nur wegen der erreichbaren Stabilisierung des Sitzes der Führungsbuchse im Buchsenloch vorteilhaft. Es ist auch zu berücksichtigen, daß die durch die erfindungsgemäße Ausgestaltung erzielbare Stabilisierung des Sitzes nur im Funktionsbetrieb stattfindet, d. h. im Stillstand der Kolbenmaschine tritt die den Sitz stabilisierende Klemmwirkung nicht auf. Folglich sitzt die Laufbuchse während des Stillstandes der Kolbenmaschine mit einem geringeren Preßsitz im Buchsenloch, und sie läßt sich deshalb mit geringeren axialen Kräften aus dem Buchsenloch herausziehen, z. B. zwecks Austausch der Laufbuchse bei einer Reparatur. Außerdem läßt sich die erfindungsgemäße Führungsbuchse aufgrund des geringeren Preßsitzes leichter in das Buchsenloch einpressen.

Es ist außerdem vorteilhaft, die Querschnittserweiterung mit einer hohlzylindrischen Innenmantelfläche auszubilden, wodurch nicht nur eine einfache Ausgestaltung erreicht wird sondern bei der Spreizung des die Querschnittserweiterung aufweisenden Längsabschnitts dieser mit gleichmäßigen oder vergleichmäßigten Spannungen belastet wird. Die die Querschnittserweiterung begrenzende Stufenfläche der Laufbuchse kann radial, konisch oder konkav gerundet ausgebildet sein.

Es ist ferner vorteilhaft, die Laufbuchse so im Buchsenloch anzuordnen, daß sie sich in der Rückhubendstellung des Kolbens etwa im Bereich der Kopffläche des Kolbenkopfes befindet oder daß der Kolbenkopf die Stufenfläche in der Rückhubendstellung überragt.

Die durch die erfindungsgemäße Ausgestaltung im Funktionsbetrieb erzielbare Klemmkraft ist um so größer, je länger der die Querschnittserweiterung aufweisende Längsabschnitt der Führungsbuchse ist. D. h. es ist vorteilhaft, den verjüngten Längsabschnitt der Führungsbuchse so auszubilden und anzuordnen, daß er bis zur Vorhubendstellung des Kolbens reicht oder sich darüber hinaus erstreckt.

Weitere erfindungsgemäße Weiterbildungen zeichnen sich durch eine einfache Ausgestaltung aus, die sich in einfacher Weise und schnell herstellen läßt und somit kostengünstig produzieren läßt.

Nachfolgend werden die Erfindung und vorteilhafte Ausgestaltungen von Ausführungsbeispielen anhand von vereinfachten Zeichnungen näher erläutert. Es zeigt
- Fig. 1: eine erfindungsgemäße Kolbenmaschine in Form einer Schrägscheiben-Axiakolbenmaschine im axialen Schnitt;
- Fig. 2: eine Zylindertrommel der Axialkolbenmaschine im axialen Schnitt;
- Fig. 3: eine Führungsbuchsen-Ausgestaltung und -Anordnung im axialen vergrößerten Schnitt in abgewandelter Ausgestaltung;
- Fig. 4: eine Führungsbuchsen-Ausgestaltung und -Anordnung im axialen Schnitt in weiter abgewandelter Ausgestaltung;
- Fig. 5: eine Führungsbuchse in weiter abgewandelter Ausgestaltung im axialen Schnitt.

Die beispielhafte und in ihrer Gesamtheit mit 1 bezeichnete Kolbenmaschine weist ein Gehäuse 2 auf, in dessen Innenraum 3 eine Schrägscheibe 4 und eine Zylindertrommel 5 nebeneinander angeordnet sind. In der Zylindertrommel 5 sind auf dem Umfang verteilt Buchsenlöcher 6 angeordnet, die sich beim vorliegenden Ausführungsbeispiel einer Axialkolbenmaschine im wesentlichen parallel zu einer Mittelachse 7 der Zylindertrommel 5 erstrecken und an der der Schrägscheibe 4 zugewandten Stirnseite 5a der Zylindertrommel 5 offen sind. In den Buchsenlöchern 6 sind Führungsbuchsen 8 fest eingesetzt, vorzugsweise eingepreßt, zwischen deren vorzugsweise zylindrischen Außenmantelflächen 8a und Innenmantelflächen 6a der Buchsenlöcher 6 ein bestimmtes Übermaß besteht, wodurch ein Preßsitz gewährleistet ist. Die Führungsbuchsen 8 können an der der Schrägscheibe zugewandten Stirnseite 5a der Zylindertrommel 5 enden. In den Führungsbuchsen 8 sind vorzugsweise zylindrische Kolben 9 im wesentlichen axial verschiebbar gelagert, die mit ihren Kolbenköpfen 9a Arbeitskammern 11 in der Zylindertrommel 5 in Richtung auf die Schrägscheibe 4 begrenzen. Die der Schrägscheibe 4 zugewandten Fußenden 9b der Kolben 9 sind jeweils durch ein Gelenk 12 an der Schrägscheibe 4 abgestützt, wobei Gleitschuhe 13 vorhanden sein können, zwischen denen und den Fußenden 9b die vorzugsweise als Kugelgelenke mit einem Kugelkopf und einer Kugelausnehmung ausgebildeten Gelenke 12 angeordnet sind.

Die Zylindertrommel 5 liegt mit ihrer der Schrägscheibe 4 abgewandten Stirnseite 5b an einer Steuerscheibe 14 an, in der zwei Steueröffnungen 15 in Form von Durchgangslöchern angeordnet sind, die Abschnitte von einer angedeuteten Zuführungsleitung 16 und einer Abführungsleitung 17 bilden, die sich durch eine benachbarte Gehäusewand 18 erstrecken, an der die Steuerscheibe 14 gehalten ist. Die Zylindertrommel 5 ist auf einer Triebwelle 19 gelagert, die drehbar im Gehäuse 2 gelagert ist und deren Drehachse 21 koaxial zur Mittelachse 7 verläuft.

Beim vorliegenden Ausführungsbeispiel ist das Gehäuse 2 aus einem topfförmigen Gehäuseteil 2a mit einem Gehäuseboden 2b und einer Umfangswand 2c sowie einem die Gehäusewand 18 bildenden Deckel 2d gebildet, der am freien Rand der Umfangswand 2c anliegt und damit durch andeutungsweise dargestellte Schrauben 22 verschraubt ist. Zur Verbindung der weiterführenden Zuführungs- und Abführungsleitungen 16, 17 sind am Deckel 2d Leitungsanschlüsse 16a, 17a vorgesehen.

Die Triebwelle 19, die die Zylindertrommel 5 in einer Lagerbohrung 23 durchsetzt, ist in Lagerausnehmungen des Gehäusebodens 2b und des Deckels 2d mittels geeigneten Lagern 25, 26, insbesondere Wälzlagern, drehbar gelagert und abgedichtet, wobei sie den Gehäuseboden 2b axial durchsetzt und mit einem Triebzapfen 19a vom Gehäuseboden 2b absteht.

Beim vorliegenden Ausführungsbeispiel der Kolbenmaschine 1 als Schrägscheibenmaschine ist die Zylindertrommel 5 durch eine Drehmitnahmeverbindung 26, z. B. eine Zahnkupplung, drehfest auf der Triebwelle 19 angeordnet, wobei diese die fest am Gehäuseboden 2 angeordnete oder darin ausgebildete Schrägscheibe 4 in einem Durchgangsloch 27 durchsetzt. Beim vorliegenden Ausführungsbeispiel rotiert im Funktionsbetrieb die Zylindertrommel 5 relativ zur Schrägscheibe 4, wobei die Kolben 9 längs in Richtung auf die Arbeitskammern 11 und zurück verschoben werden. Durch eine an sich bekannte Rückzugvorrichtung 28, hier mit einer an Flanschen der Gleitschuhe 13 innen anliegenden und sich an einem kugelabschnittförmigen Axiallager 29 der Triebwelle 19 abstützenden Rückzugscheibe 31, wird die Rückzugsbewegung ermöglicht. Während der Rotation der Zylindertrommel 5 an der Steuerscheibe 14 steuert diese die Zuführung und Abführung des hydraulischen Mediums, insbesondere Hydrauliköl, durch die Leitungen 16, 17 zu den Arbeitskammern 11 in an sich bekannter Weise.

Wie die Fig. 2 bis 5 zeigen, weisen die Führungsbuchsen 8 in ihren den Öffnungen 6b der Buchsenlöcher 6 abgewandten Endbereichen a eine endseitig auslaufende Querschnittserweiterung 32 ihrer Innenmantelfläche 8b auf, wodurch die Dicke d der Führungsbuchsen 8 im Bereich der Querschnittserweiterung 32 verringert ist. Die Querschnittserweiterung 32 ist mit ihrer vorzugsweise hohlzylindrischen Innenmantelfläche 32a in Richtung auf die zugehörige Öffnung 6b durch eine Stufenfläche 32b begrenzt, die vorzugsweise konisch oder radial verläuft, jedoch auch konkav gerundet sein kann, um die vorhandene Hohlkehle zu stabilisieren. Aufgrund des durch die Querschnittserweiterung 32 gebildeten Spaltes zwischen den Kolben 9 und den Führungsbuchsen 8 kann sich im Funktionsbetrieb der hydraulische Druck in der Querschnittserweiterung 32 auswirken, wobei er mit radial nach außen gerichteten und mit radialen Pfeilen 33 verdeutlichten Druckkräften gegen die verjüngten Endbereiche a der Kopfenden 8c der im Druckbereich der Kolbenmaschine 1 befindlichen Führungsbuchsen 8 drückt. Hierdurch werden die verjüngten Endbereiche a radial gedehnt und gegen die Innenmantelflächen 6a der Buchsenlöcher 6 gedrückt, und es werden jeweils die Arretierung der Führungsbuchse 8 im Buchsenloch 6 vergrößert bzw. stabilisiert und die Gefahr verhindert, daß die Führungsbuchse 8 im Buchsenloch 6 verschoben werden könnte, insbesondere nach hinten herausgezogen werden könnte. Solche Axialkräfte werden im Funktionsbetrieb insbesondere im Motorbetrieb aufgrund der Reibung erzeugt, die der Kolben 9 radial auf die Führungsbuchse 8 ausübt.

Den radial auswärts gerichteten Spreizkräften 33 wirken zwar im den Arbeitskammern 11 benachbarten Endbereich der jeweiligen Führungsbuchse 8 wirksame und radial einwärts gerichtete Kontraktionskräfte 35 entgegen, jedoch sind letztere kleiner, insbesondere mit größer werdendem Abstand vom der Öffnung 6b abgewandten Kopfende 8c der Führungsbuchse 8. Diese Kontraktionskräfte 35 werden durch die kaum zu vermeidende Druckwirkung des hydraulischen Mediums in der Fuge zwischen der Führungsbuchse 8 und der Innenmantelfläche 6a erzeugt. Außerdem werden die Spreizkräfte 33 durch zusätzliche ebenfalls radial nach außen gerichtete Spreizkräfte 36 unterstützt, die durch den in der Fuge zwischen dem Kolben 9 und Führungsbuchse 8 vorhandenen Druck erzeugt werden, und die ebenfalls mit größer werdendem Abstand von Kopfende 8c geringer sind.

Die Stufenfläche 32b ist vorzugsweise in einer solchen Position angeordnet, daß in der Rückhubendstellung die Kopfenden 9a der Kolben 9 sich im Bereich der Stufenfläche 32b befinden oder diese überragen.

Beim Ausführungsbeispiel nach Fig. 1 bis 3 ist die axiale Länge des erweiterten Endbereichs a größer bemessen als beim Ausführungsbeispiel nach Fig. 4, bei dem gleiche oder vergleichbare Teile mit gleichen Bezugszeichen versehen sind.

Der erweiterte Endbereich a kann gleich oder größer bemessen sein als etwa die Innen- oder Außenquerschnittsabmessung der Führungsbuchse 8, wobei er sich etwa bis in die Vorhubendstellung des Kolbens 9 oder darüber hinaus bis zum der Öffnung 6b abgewandten Ende oder in dessen Nähe des Buchsenloches 6 erstrecken kann. Mit zunehmender Länge der Querschnittserweiterung 32 bzw. des verjüngten Endbereichs a wird die radiale Spreizkraft zur Sicherung der Führungsbuchse 8 im Buchsenloch 6 vergrößert.

Wie Fig. 4 zeigt, braucht die Länge der Querschnittserweiterung 32 nur wenige mm zu betragen. Ihre Länge kann z. B. etwa der Dicke d der Führungsbuchse 8 entsprechen.

Es ist vorteilhaft, in einem Abstand b vom der Öffnung 6b abgewandten Kopfende 8c eine Ringnut 37 in der Außenmantelfäche 8a der Führungsbuchsen 8 anzuordnen. Hierdruch wird insbesondere bei der Ausgestaltung nach Fig. 4 die Flexibilität der Führungsbuchsen 8 in deren Endbereich a vergrößert, so daß sie den Spreizkräften 33 weniger Widerstand entgegensetzt und die Spreizkräfte 33 sich verstärkt auswirken können und die Spreizung vergrößern. Da außerdem der Arbeitsdruck in den Arbeitskammern 11 zyklisch und dabei nur kurzzeitig auftritt, wirkt der von der Ringnut 37 gebildete Freiraum wie ein Druckaufnahmeraum, in den der sich in der Fuge zwischen der Führungsbuchse 8 und der Innenwandung 6a des Buchsenlochs 6 vorhandene Überdruck entspannen kann, so daß auf der der Arbeitskammer 11 abgewandten Seite der Ringnut 37 in der Fuge im wesentlichen kein Überdruck entsteht.

Es ist im übrigen von Vorteil, im der Öffnung 6b zugewandten Bereich der Führungsbuchsen 8 in deren Außenmantelfläche 8a eine Spiralnut 38 anzuordnen, und zwar in einem Längsbereich, der in einem Abstand vom Kopfende 8c oder von der Ringnut 37 endet. Beim vorliegenden Ausführungsbeispiel erstreckt sich die Spiralnut 37 bis in die Ringnut 37.

Es ist ferner vorteilhaft, gemäß Fig. 5 im der Öffnung 6b zugewandten Endbereich der Führungsbuchsen 8 Querschnitterweiterungen 39 in der Innenmantelfläche 8b anzuordnen, deren axiale Länge c einige mm betragen kann. Hierdurch werden im Funktionsbetrieb in diesem Bereich auftretende Kantenpreßungen zwischen den Kolben 9 und der Führungsbuchse 8 verringert.

## Patentansprüche

1. Axialkolbenmaschine (1) mit einer Schrägscheibe (4) und mit einer Zylindertrommel (5), in der mehrere auf einem Umfang verteilt angeordnete Kolben (9) in Führungsbuchsen (8) verschiebbar geführt sind, wobei die Führungsbuchsen (8) mit ihren Kopfenden (8c) in Buchsenlöchern (6) in der Zylindertrommel (5) eingesetzt und befestigt sind, und wobei die Kolben (9) mit ihren Kopfenden (9a) Arbeitskammern (11) in der Zylindertrommel (5) begrenzen und mit ihren Fußenden (9b) an einem Triebteil der Kolbenmaschine (1) abgestützt sind,
**dadurch gekennzeichnet,**
**daß** die Innenmantelflächen (8b) der Führungsbuchsen (8) in den Endbereichen (a) ihrer Kopfenden (8c) jeweils eine Querschnittserweiterung (32) aufweisen.

2. Axialkolbenmaschine nach Anspruch 1,
**dadurch gekennzeichnet,**
**daß** die Querschnittserweiterung (32) am betreffenden Kopfende (8c) der Führungsbuchse (8) axial ausmündet.

3. Axialkolbenmaschine nach Anspruch 1 oder 2,
**dadurch gekennzeichnet,**
**daß** die Querschnitterweiterung (32) durch eine Stufenfläche (32b) axial begrenzt ist, die radial oder konisch oder konkav gerundet ausgebildet ist.

4. Axialkolbenmaschine nach einem der Ansprüche 1 bis 3,
**dadurch gekennzeichnet,**
**daß** die Innenmantelfläche (32a) der Querschnittserweiterung (32) eine hohlzylindrische Fläche ist.

5. Axialkolbenmaschine nach einem der vorherigen Ansprüche,
**dadurch gekennzeichnet,**
**daß** die axiale Länge (a) des Endbereichs wenigstens in etwa der Dicke (d) der Führungsbuchse (8) entspricht.

6. Axialkolbenmaschine nach einem der vorherigen Ansprüche,
**dadurch gekennzeichnet,**
**daß** in der Rückhubendstellung der Kolben (9) deren Kopfende (9a) sich jeweils im Bereich des rückwärtigen Endes der Querschnittsenrweiterung (32) befindet oder dieses rückwärtige Ende überragt.

7. Axialkolbenmaschine nach einem der vorherigen Ansprüche,
**dadurch gekennzeichnet,**
**daß** in der Außenmantelfläche (8a) der Führungsbuchsen (8) jeweils in einem Abstand (b) vom Kopfende (8c) eine Ringnut (37) angeordnet ist.

## Claims

1. Axial piston engine (1) having a swash plate (4) and a cylindrical drum (5) in which a plurality of pistons (9) which are arranged so as to be distributed around a periphery are displaceably guided in guiding sleeves (8), the guiding sleeves (8) being inserted and secured with their upper ends (8c) in sleeve holes (6) in the cylindrical drum (5), and the pistons (9) delimiting operating chambers (11) in the cylindrical drum (5) with their upper ends (9a) and being supported with their lower ends (9b) on a driving component of the piston engine (1),
**characterised in that**
the inner covering faces (8b) of the guiding sleeves (8) each have a cross-section extension (32) in the end regions (a) of the upper ends (8c) thereof.

2. Axial piston engine according to claim 1,
**characterised in that**
the cross-section extension (32) axially opens at the relevant upper end (8c) of the guiding sleeve (8).

3. Axial piston engine according to claim 1 or claim 2,
**characterised in that**
the cross-section extension (32) is axially delimited by a stepped surface (32b) which is constructed so as to be radial or conical or rounded in a concave manner.

4. Axial piston engine according to any one of claims 1 to 3,
**characterised in that**
the inner covering face (32a) of the cross-section extension (32) is a hollow cylindrical face.

5. Axial piston engine according to any one of the preceding claims,
**characterised in that**
the axial length (a) of the end region at least substantially corresponds to the thickness (d) of the guiding sleeve (8).

6. Axial piston engine according to any one of the preceding claims,
**characterised in that**,
in the rear travel end position of the pistons (9), the upper end (9a) thereof is in each case in the region of the rear end of the cross-section extension (32) or protrudes beyond this rear end.

7. Axial piston engine according to any one of the preceding claims,
**characterised in that**
an annular groove (37) is arranged in the outer covering face (8a) of the guiding sleeves (8) with spacing (b) from the upper end (8c).

## Revendications

1. Machine à pistons axiaux (1) comprenant un plateau incliné (4) et un tambour ou barillet de cylindres (5) dans lequel plusieurs pistons (9), agencés de manière répartie sur un périmètre, sont guidés en coulissement dans des chemises de guidage (8), les chemises de guidage (8) étant insérées, avec leurs extrémités de tête (8c), dans des alésages de chemise (6) du tambour à cylindres (5), et y étant fixées, et les pistons (9) délimitant, avec leurs extrémités de tête (9a), des chambres de travail (11) dans le tambour de cylindres (5), et s'appuyant, avec leurs extrémités de base (9b), sur une pièce motrice de la machine à pistons (1),
**caractérisée**
**en ce que** les surfaces périphériques intérieures (8b) des chemises de guidage (8) présentent chacune respectivement, au niveau des zones terminales (a) de leurs extrémités de tête (8c), un élargissement de section transversale (32).

2. Machine à pistons axiaux selon la revendication 1,
**caractérisée**
**en ce que** l'élargissement de section transversale (32) débouche axialement au niveau de l'extrémité de tête (8c) considérée de la chemise de guidage (8).

3. Machine à pistons axiaux selon la revendication 1 ou la revendication 2,
**caractérisée**
**en ce que** l'élargissement de section transversale (32) est limité axialement par une surface de gradin (32b), qui est d'une configuration radiale ou conique, ou bien d'une configuration arrondie, concave.

4. Machine à pistons axiaux selon l'une des revendications 1 à 3,
**caractérisée**
**en ce que** la surface périphérique intérieure (32a) de l'élargissement de section transversale (32) est une surface cylindrique creuse.

5. Machine à pistons axiaux selon l'une des revendications précédentes,
**caractérisée**
**en ce que** la longueur axiale (a) de la zone terminale correspond au moins environ à l'épaisseur (d) de la chemise de guidage (8).

6. Machine à pistons axiaux selon l'une des revendications précédentes,
**caractérisée**
**en ce que** dans la position terminale de la course de retour des pistons (9), leur extrémité de tête (9a) se trouve dans la zone de l'extrémité arrière respective de l'élargissement de section transversale (32), ou dépasse de cette extrémité arrière.

7. Machine à pistons axiaux selon l'une des revendications précédentes,
**caractérisée**
**en ce que** dans la surface périphérique extérieure (8a) de chacune des chemises de guidage (8) est agencée une rainure annulaire (37), à une distance (b) de l'extrémité de tête (8c).
